# EUROPÄISCHE PATENTSCHRIFT

(11) **EP 0 693 745 B1**
(45) Veröffentlichungstag und Bekanntmachung des Hinweises auf die Patenterteilung: **06.08.1997**
(21) Anmeldenummer: 95109992.8
(22) Anmeldetag: 27.06.1995
(51) Int. Cl.: G09F 17/00, D04B 21/10

(54) **Vollflächiges Gewirke zur Herstellung von witterungsbeständigen Stoffen für Fahnen, Werbeflächen od. dgl.**
Knitted fabric for manufacturing weatherproof materials for flags, display surfaces or similar
Tricot pour la fabrication de matériaux stables aux intempéries pour drapeaux, surfaces publicitaires ou même

(30) Priorität: 18.07.1994 DE 4425308
(43) Veröffentlichungstag der Anmeldung: 24.01.1996
(73) Patentinhaber: GEBR. AURICH GMBH, D-42477 Radevormwald (DE); Fahnen-Herold Wilhelm Frauenhoff GmbH & Co. KG, 42389 Wuppertal (DE)
(72) Erfinder: Aurich, Wolfgang, D-42477 Radevormwald (DE); Frauenhoff, Udo, D-42389 Wuppertal (DE)
(74) Vertreter: Patentanwälte Ostriga & Sonnet

(56) Entgegenhaltungen:
- EP-A- 0 198 101
- DE-A- 2 645 531
- DE-A- 3 507 006
- FR-A- 2 357 152

## Beschreibung

Die Erfindung betrifft ein vollflächiges Gewirke zur Herstellung von witterungsbeständigen Stoffen für Fahnen, Werbeflächen od.dgl.

Ein derartiges Gewirke ist beispielsweise in Form eines sogenannten Kunststoff-Flachkettengewirks zur Herstellung von Fahnen auch seitens der Anmelder offenkundig vorbenutzt, jedoch druckschriftlich nicht belegbar.

Diese grundsätzlich zur Herstellung von Flaggen vorteilhaften Flachkettengewirke sind sehr witterungsbeständig und weisen eine relativ große Festigkeit auf, damit sie insbesondere bei größeren Windstärken nicht zerreißen bzw. an den Rändern ausfransen. Andererseits dürfen sie auch keine zu großen Flächengewichte haben, damit die aus den Flachkettengewirken hergestellten Fahnen auch bei leichtem Wind gut auswehen, wobei auch ein gewisser Anteil an freier Fläche zum Zwecke des Winddurchganges notwendig ist. Zur Verhinderung insbesondere des Ausfransens eines derartigen Fahnenmaterials ist es jedoch, insbesondere bei größeren Flaggen nachteiligerweise nicht zu umgehen, daß der Fahnenstoff gesäumt werden muß, wodurch sich jedoch die Herstellung derartiger Fahnen nicht unerheblich verteuert.

Aufgabe der Erfindung ist es daher, eine vollflächiges Gewirke zur Herstellung von Fahnen zu schaffen, welches einerseits die Vorteile des Standes der Technik aufweist und andererseits nicht mehr gesäumt werden muß.

Die Lösung dieser Aufgabe ergibt sich aus den Merkmalen des Anspruchs 1, insbesondere aus den Merkmalen des Kennzeichenteils, wonach das Gewirke Verstärkungszonen mit höheren Flächengewichten und luftdurchlässige Zonen mit niedrigen Flächengewichten aufweist.

Das erfindungsgemäße Gewirke hat insbesondere den wesentlichen Vorteil, daß trotz eines nicht vorhandenen Saumes eine daraus hergestellte Fahne auch in den Kantenbereichen eine so große Reißfestigkeit aufweist, daß die Fahne als riffelfest zu bezeichnen ist. Darüber hinaus ist trotz des guten Winddurchganges aufgrund eines höheren Anteils an freier Fläche im Bereich der luftdurchlässigen Zonen der optische Gesamteindruck des erfindungsgemäßen Gewirkes sehr gut, wobei auch die Bedruckbarkeit vorteilhaft ist.

Aus dem heterogenen Stand der Technik, nämlich der EP-PS 0 198 101, ist ein nicht vollflächiges Gewirke für Flaggen, Wimpel, Banner od.dgl. bekannt, welches zum Zwecke der leichteren Dehnbarkeit und größeren Elastizität sowie des besseren Winddurchganges pro Flächeneinheit eine große Anzahl von Löchern aufweisen. Dieses nicht vollflächige Gewirke zur Herstellung von Flaggen kann nur durch einen sogenannten Mustereinzug unter Zurhilfenahme von drei Legeschienen hergestellt werden. Bei dieser Art der Herstellung fehlt jeder zwanzigste Faden an jeder Legeschiene, so daß sich in den Kreuzungspunkten dieser "Lücken" die geschilderten Löcher ergeben. Bei dieser Art der Herstellung eines nicht vollflächigen Gewirkes entstehen zwangsläufig auch dichte und weniger dichte Zonen, die jedoch auf nachteilige Weise durch eine Vielzahl von Löchern durchsetzt werden.

Darüber hinaus hat die Praxis gezeigt, daß dieser Fahnenstoff insbesondere was die Reißfestigkeit angeht, im Bereich der Randzonen Nachteile aufweist, weil dieses Gewirke im Bereich der "angeschnittenen" Löcher Ansatzpunkt für eine Rißbildung beinhaltet. Letztlich ist der optische Gesamteindruck bei bedruckten Fahnen aufgrund der Vielzahl der Löcher relativ uneinheitlich.

Ein vollflächiges Gewirke gemäß dem ersten Teil von Anspruch 1 ist, zum Beispiel, aus DE-A-3 507 006 bekannt.

Bei einer vorteilhaften Ausführungsform der Erfindung sind die unterschiedlichen Zonen streifenförmig aufeinanderfolgend im Gewirke ausgebildet. Durch diese Abfolge von Verstärkungszone und luftdurchlässiger Zone hat eine Fahne einerseits die notwendige Festigkeit und andererseits ist auch ein ausreichender Winddurchgang gewährleistet.

Grundsätzlich ist es auch möglich, daß das erfindungsgemäße Gewirke eine Abfolge von Verstärkungszonen und luftdurchlässigen Zonen unterschiedlicher Breite aufweist bzw. die Zonen auch diagonal verlaufen.

Bei einer bevorzugten Ausführungsform des erfindungsgemäßen Gewirkes sind in den Verstärkungszonen jeweils drei Fäden vollständig miteinander vermascht, während sich die Fäden in den luftdurchlässigen Zonen lediglich umschlingen. Bei dieser Konstruktion des Gewirkes ergibt sich eine vorteilhaft dichte Verstärkungszone sowie eine relativ große freie Fläche aufweisende luftdurchlässige Zone. Insbesondere bei dieser Ausführungsform sind daher keine Säume mehr notwendig, wohingegen trotz eines guten Winddurchganges sowie eines relativ geringen Flächengewichtes insgesamt eine hervorragende Bedruckbarkeit und dementsprechend positiver Gesamteindruck vorhanden ist.

Weitere Vorteile der Erfindung ergeben sich aus der nachfolgenden Beschreibung eines Ausführungsbeispiels. Es zeigen:
Fig. 1 einen Fahnenmast mit einer Fahne und
Fig. 2 eine Ausschnittsvergrößerung eines Fahnenbereichs.

In der nachfolgenden Beschreibung ist eine Fahne insgesamt mit der Bezugsziffer 10 bezeichnet.

Die im vorliegenden Fall an einem Fahnenmasten 11 befestigte Fahne 10 ist aus vollflächig gewirktem Fahnenstoff 12 hergestellt, dessen Struktur in der Fig. 2 gut zu erkennen ist. Der Fahnenstoff 12 besteht üblicherweise aus Gründen der Witterungsbeständigkeit aus Polyamid oder Polyester.

Die Fig. 2 zeigt eine starke Ausschnittsvergrößerung eines Bereichs des erfindungsgemäßen Fahnenstoffs 12. Man erkennt abwechselnd aufeinanderfolgend je eine Verstärkungszone 13 mit einer Breite a und luftdurchlässige Zone 14 mit einer Breite b. Die Verstärkungszonen 13 weisen aufgrund der vollständigen Vermaschung von jeweils drei Fäden einen geringen Anteil an freier Fläche auf, wohingegen das Flächengewicht relativ hoch ist. Dagegen sind die luftdurchlässigen Zonen 14 aufgrund der einfachen Umschlingung der jeweils drei Fäden durch ein großen Anteil an freier Fläche und niedriges Flächengewicht gekennzeichnet. Durch diese Struktur des Fahnenstoffs ist es - wie Langzeitversuche gezeigt haben - selbst bei größeren Fahnen 11 nicht mehr notwendig diese zu besäumen. Trotz der in unterschiedliche Zonen 13 und 14 eingeteilten Struktur des Fahnenstoffes 12 ist die Bedruckbarkeit der Fahne 11 sowie der Gleichmäßigkeitseindruck auf den Betrachter vorteilhaft.

Selbstverständlich ist grundsätzlich auch jede andere Einteilung des Fahnenstoffes 12 in Verstärkungs- und luftdurchlässigen Zonen 13 und 14 möglich, wie z.B. in einer schachbrettartigen Anordnung.

Die Aufeinanderfolge von Verstärkungszonen 13 und luftdurchlässigen Zonen 14 ergibt sich bei der Herstellung des Fahnenstoffes 12 dadurch, daß drei Legeschienen mit vollflächigem Einzug Verwendung finden, wobei die drei Legeschienen auf unterschiedliche Art und Weise bewegt werden. Während die dritte Legeschiene - außer der üblichen Zickzack-Bewegung - ortsfest ist, vollziehen die erste und die zweite Legeschiene jeweils eine gegenläufige Bewegung nach außen bzw. nach innen. Zwischen diesen Bewegungsphasen nach außen oder innen gibt es jedoch noch eine zeitlich begrenzte Phase in der alle drei Legeschienen - in der zuvor in bezug auf die dritte Legeschiene beschriebene Weise - ortsfest angeordnet sind. In dieser Phase werden die Verstärkungszonen 13 hergestellt, in dem jeweils alle drei hintereinander liegenden Fäden bei ständiger Zickzack-Bewegung vollständig miteinander vermascht werden.

Je länger diese Phase des "Bewegungsstillstandes" dauert, um so breiter werden die Verstärkungszonen 13 ausgebildet. In der Phase des "Bewegungsstillstandes" werden jeweils vollständige Maschen aus drei Fäden gebildet, so daß der Anteil der freien Fläche sehr gering ist. In der Phase, in der die erste und zweite Legeschiene nun wiederum eine gegenläufige Bewegung vollziehen, werden die zugehörigen Fäden von Knotenpunkt zu Knotenpunkt immer diagonal versetzt, wobei in den Knotenpunkten sich die drei Fäden lediglich einhängen (umschlingen). Aufgrund der fehlenden Vermaschung in dieser Phase der Herstellung ergibt ein wesentlich größerer Anteil an freier Fläche. Je länger diese Phase der gegenläufigen Bewegung von erster und zweiter Legeschiene andauert, um so breiter werden wiederum die luftdurchlässigen Zonen 14.

Das bevorzugte Durchschnittsflächengewicht des Fahnenstoffes 12 beträgt 120-130 g/m². Jedoch ist es durch die Veränderung der Maschendichte bzw. der Fadenstärke möglich niedrige oder auch höhere Durchschnittsflächengewichte zu erzielen.

## Patentansprüche

1. Vollflächiges Gewirke zur Herstellung von witterungsbeständigen Stoffen für Fahnen, Werbeflächen od.dgl., dadurch gekennzeichnet, daß das Gewirke Verstärkungszonen (13) mit höheren Flächengewichten und luftdurchlässige Zonen (14) mit niedrigen Flächengewichten aufweist.

2. Vollflächiges Gewirke nach Anspruch 1, dadurch gekennzeichnet, daß die Zonen (13, 14) streifenförmig aufeinanderfolgend im Gewirke ausgebildet sind.

3. Vollflächiges Gewirke nach Anspruch 1 oder 2, dadurch gekennzeichnet, daß die Verstärkungszonen (13) und die luftdurchlässigen Zonen (14) unterschiedliche Breiten (a, b) aufweisen.

4. Vollflächiges Gewirke nach einem der Ansprüche 1 bis 3, dadurch gekennzeichnet, daß die Zonen (13, 14) diagonal verlaufen.

5. Vollflächiges Gewirke nach einem der vorangehenden Ansprüche, dadurch gekennzeichnet, daß in den Verstärkungszonen (13) jeweils mindestens drei Fäden vollständig miteinander vermascht sind, während sich die Fäden in den luftdurchlässigen Zonen (14) lediglich umschlingen.

## Claims

1. Fully faced knitted fabric for manufacturing weatherproof materials for flags, advertising surfaces or the like, characterized in that the knitted fabric comprises reinforcing zones (13) of higher weights per unit area and air-permeable zones (14) of low weights per unit area.

2. Fully faced knitted fabric according to claim 1, characterized in that the zones (13, 14) are constructed in the form of successive stripes in the knitted fabric.

3. Fully faced knitted fabric according to claim 1 or 2, characterized in that the reinforcing zones (13) and the air-permeable zones (14) are of differing widths (a, b).

4. Fully faced knitted fabric according to one of claims 1 to 3, characterized in that the zones (13, 14) extend diagonally.

5. Fully faced knitted fabric according to one of the preceding claims, characterized in that in the reinforcing zones (13) in each case at least three threads are fully meshed with one another, while the threads in the air-permeable zones (14) are merely cast over one another.

## Revendications

1. Tricot toute laize pour la fabrication de matériaux stables aux intempéries, destinés à des drapeaux, des surfaces publicitaires ou analogues, caractérisé en ce que le tricot présente des zones de renforcement (13), dans lesquelles le poids surfacique est plus élevé, et des zones perméables à l'air (14), ayant des poids surfaciques faibles.

2. Tricot toute laize selon la revendication 1, caractérisé en ce que les zones (13, 14) sont réalisées en forme de bandes, successives, dans le tricot.

3. Tricot toute laize selon la revendication 1 ou 2, caractérisé en ce que les zones de renforcement (13) et les zones perméables à l'air (14) ont des largeurs (a, b) différentes.

4. Tricot toute laize selon l'une des revendications 1 à 3, caractérisé en ce que les zones (13, 14) s'étendent en diagonale.

5. Tricot toute laize selon l'une des revendications précédentes, caractérisé en ce que, dans les zones de renforcement (13), sont respectivement maillés ensemble complètement au moins trois fils, tandis que, dans les zones (14) perméables à l'air, les fils ne font que des enlacements.
